# EUROPÄISCHE PATENTSCHRIFT

(11) **EP 0 797 397 B1**
(45) Veröffentlichungstag und Bekanntmachung des Hinweises auf die Patenterteilung: **03.02.1999**
(21) Anmeldenummer: 95936973.7
(22) Anmeldetag: 22.11.1995
(51) Int. Cl.: A45D 40/20, A45D 40/04

(54) **KOSMETIKSTIFT**
COSMETIC STICK
BATON COSMETIQUE

(30) Priorität: 17.12.1994 DE 4445230
(43) Veröffentlichungstag der Anmeldung: 01.10.1997
(73) Patentinhaber: Schwan-STABILO Cosmetics GmbH & Co., 90562 Heroldsberg (DE)
(72) Erfinder: RÖDER, Georg, D-91126 Schwabach (DE); GRIEBEL, Ulrich, D-90518 Altdorf (DE); WINKLER, Wolfgang, D-91207 Lauf (DE)
(74) Vertreter: LOUIS, PÖHLAU, LOHRENTZ & SEGETH
(86) Internationale Anmeldenummer: DE9501656
(87) Internationale Veröffentlichungsnummer: WO9618323

(56) Entgegenhaltungen:
- EP-A- 0 383 670
- EP-A- 0 617 905
- DE-C- 3 728 427
- FR-A- 2 553 643
- US-A- 5 364 197
- US-A- 5 366 311

## Beschreibung

Die Erfindung betrifft einen Kosmetikstift mit einem Gehäuseschaft, einem mit dem Gehäuseschaft verbundenen Gehäusevorderteil, mit einem zum Bewegen einer Kosmetikmine in bezug auf eine Gehäuseöffnung des Gehäusevorderteils vorgesehenen Antriebselement, das als rohrartiges Minenhalteteil ausgebildet ist, das im Gehäusevorderteil axial heraus und zurückverstellbar beweglich angeordnet ist, wobei die mit einem Auftragabschnitt aus dem rohrartigen Minenhalteteil vorstehende Kosmetikmine mit einem rückseitigen Befestigungsabschnitt im rohrartigen Minenhalteteil fixiert ist, die Mantelfläche des Auftragabschnittes der Kosmetikmine mit der Außenfläche des rohrartigen Minenhalteteils stufenlos fluchtet, das rohrartige Minenhalteteil im Gehäusevorderteil gegen Verdrehungen gesichert axial verstellbeweglich vorgesehen und an seinem rückseitigen, aus dem Gehäusevorderteil rückseitig herausragenden Endabschnitt mit einem Außengewindeelement versehen ist, und der Gehäuseschaft mit einem Innengewindeabschnitt ausgebildet ist, in welchem das Außengewindeelement des rohrartigen Minenhalteteils schraubbar vorgesehen ist.

Ein solcher Kosmetikstift ist aus der EP-A 0 617 905 bekannt. Bei diesem bekannten Kosmetikstift weist der Auftragsabschnitt der Kosmetikmine einen Durchmesser auf, der geringfügig kleiner ist als der lichte Innendurchmesser der Gehäuseöffnung des Gehäusevorderteils, so daß zwischen dem Auftragsabschnitt der Kosmetikmine und der Gehäuseöffnung ein umlaufender Ringspalt vorhanden ist. Dieser Ringspalt ergibt zwischen der Kosmetikmine und dem Gehäusevorderteil ein Spiel, das sich bei Verwendung dieses bekannten Kosmetikstiftes, d.h. beim Auftragen von Minenmaterial, störend bemerkbar macht.

Aus der DE 37 28 427 C1 ist ein Kosmetikstift mit einem Gehäuseschaft und einem mit dem Gehäuseschaft verbundenen Gehäusevorderteil sowie mit einem Antriebselement zum Belegen einer Kosmetikmine in bezug auf eine Gehäuseöffnung des Gehäusevorderteiles bekannt. Dieser bekannte Kosmetikstift ist entweder mit einer gegossenen oder mit einer extrudierten Kosmetikmine versehen. Beim Vorschub führt die Kosmetikmine in bezug auf das Gehäusevorderteil nicht nur eine Vorschubbewegung sondern gleichzeitig auch eine Drehbewegung aus, was als störend empfunden wird. Gleiches gilt für den aus der GB-A 956 651 bekannten Kosmetikstift. Auch hier führt die Kosmetikmine relativ zum Gehäusevorderteil nicht nur eine Vorschubbewegung sondern gleichzeitig auch eine Drehbewegung durch. Außerdem ist es bei dem Kosmetikstift der zuletzt genannten Art erforderlich, die Kosmetikmine in einen dafür vorgesehenen Befestigungsabschnitt einzustecken und darin zu fixieren, der am Vorderende einer Gewindespindel ausgebildet ist. Die Montage der Kosmetikmine ist bei diesem bekannten Kosmetikstift entsprechend aufwendig.

Ein Kosmetikstift in Form eines Lippenstiftes ist aus der DE 37 11 036 A1 bekannt. Bei diesem Lippenstift führt die Kosmetikmine bei der Vorschubbewegung in bezug auf das Gehäusevorderteil zwar keine störende Drehbewegung aus, zwischen dem Rand der Gehäuseöffnung des Gehäusevorderteils und der Mantelfläche der Kosmetikmine ist jedoch ein der Wanddicke des Minenhalteteils entsprechender Spalt vorhanden, der als störend empfunden wird.

Die DE 32 15 215 C2 beschreibt einen Kosmetikstift mit einem Gehäuseschaft und einem mit diesem verbundenen Gehäusevorderteil, und mit einem Antriebselement zum Bewegen einer Kosmetikmine in bezug auf eine Gehäuseöffnung des Gehäusevorderteils, wobei dieser Kosmetikstift nur dazu geeignet ist, die Kosmetikmine aus der Gehäuseöffnung nach vorne zu bewegen. Ein Zurückbewegen der Kosmetikmine in das Gehäuse hinein ist bei diesem bekannten Kosmetikstift nicht möglich.

Ein Kosmetikstift der eingangs genannten Art ist aus der US 48 20 070 bekannt. Über den Durchmesser der Kosmetikmine sind dieser Druckschrift keine Angaben zu entnehmen. Klar ist jedoch, daß bei diesem bekannten Kosmetikstift das rohrartige Minenhalteteil eine Länge aufweist, die wesentlich kürzer ist als die Längserstreckung des Gehäusevorderteils dieses Kosmetikstiftes. Desweiteren weist dort der Auftragsabschnitt der Kosmetikmine eine Mantelfläche auf, deren Durchmesser kleiner ist als die Außenfläche des Minenhalteteiles. Zwischen dem Minenhalteteil und dem Auftragsabschnitt der Kosmetikmine ist dort also eine Abstufung vorhanden.

Der Erfindung liegt die Aufgabe zugrunde, einen Kosmetikstift der eingangs genannten Art zu schaffen, bei dem eine dünne Kosmetikmine aus dem Gehäusevorderteil heraus und in das Gehäusevorderteil zurück verstellbar ist.

Diese Aufgabe wird bei einem Kosmetikstift der eingangs genannten Art erfindungsgemäß dadurch gelöst, daß der Auftragsabschnitt der Kosmetikmine sich spielfrei durch die Gehäuseöffnung des Gehäusevorderteiles hindurcherstreckt, der Auftragsabschnitt der Kosmetikmine einen konstanten Durchmesser aufweist, der 2 bis 6 mm beträgt, das rohrartige Minenhalteteil eine Länge aufweist, die geringfügig größer ist als die Längserstreckung des Gehäusevorderteils, und das Außengewindelement mit einer federnd nachgiebigen Überdrehsicherung ausgebildet ist.

Der erfindungsgemäße Kosmetikstift weist die Vorteile auf, daß bei den oben erwähnten dünnen Kosmetikminen mit konstantem Durchmesser von 2 bis 6 mm zwischen der Kosmetikmine und der Gehäuseöffnung des Gehäusevorderteils Spielfreiheit gegeben ist, wobei es in vorteilhafter Weise möglich ist, die Kosmetikmine nicht nur aus dem Gehäusevorderteil herauszubewegen, sondern auch in das Gehäusevorderteil hinein zurückzubewegen, wobei eine relative Drehbewegung zwischen Kosmetikmine und Gehäusevorderteil vermieden wird.

Die Kosmetikmine wird bei dem erfindungsgemäßen Kosmetikstift vorzugsweise in das rohrartige Minenhalteteil von dessen rückseitigem Ende her eingegossen. Ein solches Verfahren sowie eine Vorrichtung zur Durchführung dieses Verfahrens ist in der deutschen Patentanmeldung P 44 45 231.4 beschrieben.

Dadurch, daß das Außengewindeelement mit einer federnd nachgiebigen Überdrehsicherung ausgebildet ist, ergibt sich der Vorteil, daß Beschädigungen des am rohrartigen Minenhalteteil vorgesehenen Außengewindeelementes bzw. Beschädigungen des Innengewindeabschnittes des Gehäuseschaftes zuverlässig verhindert werden.

Eine sichere Fixierung der Kosmetikmine am rohrartigen Minenhalteteil ergibt sich, wenn der Vorderabschnitt des rohrartigen Minenhalteteils mit Fixierelementen für die Kosmetikmine ausgebildet ist. Bei diesen Fixierelementen kann es sich um Noppen, Rippen, wenigstens einen abgestuften Absatz, oder und o.dgl. handeln, wodurch insbes. ein Herausfallen der Kosmetikmine aus dem Minenhalteteil bzw. aus dem Gehäusevorderteil des Kosmetikstiftes mit einfachen Mitteln zuverlässig verhindert wird.

Insbes. dann, wenn bei dem erfindungsgemäßen Kosmetikstift die Kosmetikmine flüchtige Bestandteile aufweist, ist es bevorzugt, das rohrartige Minenhalteteil an seinem rückseitigen Endabschnitt durch ein Dichtungselement abzudichten. Bei diesem Dichtungselement kann es sich um eine Kugel, einen Stopfen, einen Pfropfen o.dgl. handeln.

Ein Ausführungsbeispiel des erfindungsgemäßen Kosmetikstiftes ist in der Zeichnung dargestellt und wird nachfolgend beschrieben. Es zeigen:
- Fig. 1: einen Längsschnitt durch den Kosmetikstift, wobei die Kosmetikmine in einem aus dem Gehäusevorderteil weit herausbewegten Zustand gezeichnet ist,
- Fig. 2: eine vergrößerte Darstellung des Details II in Fig.1, und
- Fig. 3: eine vergrößerte Darstellung des Details III in Fig.1.

Fig. 1 zeigt einen Kosmetikstift 10 mit einem Gehäuseschaft 12 und einem Gehäusevorderteil 14, die miteinander axial unbeweglich und gegeneinander verdrehbar verbunden sind. Der Gehäuseschaft 12 ist mit einem Innengewindeabschnitt 16 ausgebildet. Rückseitig kann der Gehäuseschaft 12 mit einem Loch 18 ausgebildet sein, das mittels eines Verschlußstopfens 20 dicht verschlossen ist.

Im Gehäusevorderteil 14 des Kosmetikstiftes 10 ist ein Antriebselement 22 für eine Kosmetikmine 24 angeordnet, das als rohrartiges Minenhalteteil 26 ausgebildet ist. Das Minenhalteteil 26 ist im Gehäusevorderteil 14 axial beweglich und gegen Verdrehungen gesichert angeordnet. Zu diesem Zecke kann das Gehäusevorderteil bspw. mit Längsrinnen 28 und das rohrartige Minenhalteteil 26 mit in die Längsrinnen 28 hineinragenden Erhebungen 30 (sh. Fig. 2) ausgebildet sein. Das rohrartige Minenhalteteil 26 weist eine Außenfläche 32 auf, die mit der Mantelfläche 34 des Auftragsabschnittes 36 der Kosmetikmine 24 stufenlos fluchtet, wie in Fig. 2 ersichtlich ist, in der gleiche Einzelheiten mit denselben Bezugsziffern bezeichnet sind wie in Fig. 1.

Die Außenfläche 32 des rohrartigen Minenhalteteiles 26 und die die gleiche - vorzugsweise zylindrische - Umfangskontur besitzende Mantelfläche 34 des Auftragsabschnitts 36 der Kosmetikmine 24 sind an die - vorzugsweise kreisrunde -lichte Innenkontur 38 der Gehäuseöffnung 40 im Gehäusevorderteil 14 des Kosmetikstiftes 10 quasi spielfrei angepaßt. D.h. die Kosmetikmine 24 weist einen Außendurchmesser auf, der geringfügig (- Gleitsitztoleranz) kleiner ist, als der Innendurchmesser der Gehäuseöffnung 40, so daß ein Verkleben oder Abschaben von Minenmasse der Kosmetikmine 24 an der Gehäuseöffnung 40 vermieden wird.

Die Kosmetikmine 24 ist mit einem rückseitigen Befestigungsabschnitt 42 in einem Vorderabschnitt 44 des rohrartigen Minenhalteteiles 26 fixiert. Zur zuverlässigen Fixierung des Befestigungsabschnittes 42 der Kosmetikmine 24 im genannten Vorderabschnitt 44 des rohrartigen Minenhalteteiles 26 ist der Vorderabschnitt 44 zweckmäßigerweise mit Fixierelementen 46 ausgebildet. Bei diesen Fixierelementen 46 handelt es sich bspw. - wie in Fig. 2 gezeichnet - um widerhakenartige Erhebungen, Noppen oder Rippen; selbstverständlich können die Fixierelemente 46 auch als umlaufender abgestufter Bund, Absatz oder beliebig anders gestaltet sein.

An seinem rückseitigen, aus dem Gehäusevorderteil 14 jederzeit rückseitig herausragenden Endabschnitt 48 ist das rohrartige Minenhalteteil 26 mit einem Außengewindeelement 50 ausgebildet, das mit dem Innengewindeabschnitt 16 des Gehäuseschaftes 12 verschraubbar ist. Das Außengewindeelement 50 kann von mindestens einer federnden Rippe 52 wegstehen bzw. gebildet sein, um eine federnd nachgiebige Überdrehsicherung 54 zu realisieren (sh. Fig. 3).

Das rohrartige Minenhalteteil 26 weist eine Länge l 1 auf, die geringfügig größer ist als die Längserstreckung l 2 des Gehäusevorderteils 14, wie in Fig. 1 dargestellt ist. Das Minenhalteteil 26 und das Gehäusevorderteil 14 sind derartig gestaltet, daß es zwar bei der Herstellung der Kosmetikmine 14 möglich ist, das Minenhalteteil 26 mit seinem Vorderabschnitt 44 definiert aus dem Gehäusevorderteil 14 bzw. der Gehäuseöffnung 40 vorstehen zu lassen, daß danach jedoch während des Gebrauchs des Kosmetikstiftes ein solches Herausbewegen des Minenhalteteiles 26 aus der Gehäuseöffnung 40 nicht mehr möglich ist.

Der Durchmesser der Kosmetikmine 24 ist in Fig. 1 mit d bezeichnet. Er ist konstant und beträgt 2 bis 6 mm.

Das rohrartige Minenhalteteil 26 ist an seinem rückseitigen Endabschnitt 48 durch ein Dichtungselement 56 abgedichtet. Bei diesem Dichtungselement 56 handelt es sich bspw. um eine in den Endabschnitt 48 eingeklemmte Kugel oder einen Stopfen, um einen Wachspropfen o.dgl.

## Patentansprüche

1. Kosmetikstift mit einem Gehäuseschaft (12), einem mit dem Gehäuseschaft (12) verbundenen Gehäusevorderteil (14), mit einem zum Bewegen einer Kosmetikmine (24) in bezug auf eine Gehäuseöffnung (40) des Gehäusevorderteils (14) vorgesehenen Antriebselement (22), das als rohrartiges Minenhalteteil (26) ausgebildet ist, das im Gehäusevorderteil (14) axial heraus und zurückverstellbar beweglich angeordnet ist, wobei die mit einem Auftragabschnitt (36) aus dem rohrartigen Minenhalteteil (26) vorstehende Kosmetikmine (24) mit einem rückseitigen Befestigungsabschnitt (42) im rohrartigen Minenhalteteil (26) fixiert ist, die Mantelfläche (34) des Auftragabschnittes (36) der Kosmetikmine (24) mit der Außenfläche (32) des rohrartigen Minenhalteteils (26) stufenlos fluchtet, das rohrartige Minenhalteteil (26) im Gehäusevorderteil (14) gegen Verdrehungen gesichert axial verstellbeweglich vorgesehen und an seinem rückseitigen, aus dem Gehäusevorderteil (14) rückseitig herausragenden Endabschnitt (48) mit einem Außengewindeelement (50) versehen ist, und der Gehäuseschaft (12) mit einem Innengewindeabschnitt (16) ausgebildet ist, in welchem das Außengewindeelement (50) des rohrartigen Minenhalteteils (26) schraubbar vorgesehen ist, **dadurch gekennzeichnet**, daß der Auftragsabschnitt (36) der Kosmetikmine (24) sich spielfrei duch die Gehäuseöffnung (40) des Gehäusevorderteiles (14) hindurcherstreckt, der Auftragabschnitt (36) der Kosmetikmine (24) einen konstanten Durchmesser aufweist, der 2 bis 6 mm beträgt, das rohrartige Minenhalteteil (26) eine Länge (l 1) aufweist, die geringfügig größer ist als die Längserstreckung (l 2) des Gehäusevorderteils (14), und das Außengewindeelement (50) mit einer federnd nachgiebigen Überdrehsicherung (54) ausgebildet ist.

2. Kosmetikstift nach Anspruch 1, **dadurch gekennzeichnet,** daß der Vorderabschnitt (44) des rohrartigen Minenhalteteils (26) mit Fixierelementen (46) für die Kosmetikmine (24) ausgebildet ist.

3. Kosmetikstift nach Anspruch 1 oder 2, **dadurch gekennzeichnet,** daß das rohrartige Minenhalteteil (26) an seinem rückseitigen Endabschnitt (48) durch ein Dichtungselement (56) abgedichtet ist.

## Claims

1. Cosmetic stick having a housing shank (12), having a housing front part (14) which is connected to the housing shank (12), and having a drive element (22) which is provided for moving a cosmetic filler element (24) in relation to a housing opening (40) of the housing front part (14) and is designed as a tubular filler-element retaining part (26) which is arranged in the housing front part (14) such that it can be moved out and back in the axial direction, it being the case that the cosmetic filler element (24) which projects out of the tubular filler-element retaining part (26) by way of an application section (36) is fixed in the tubular filler-element retaining part (26) by a rear fastening section (42), the lateral surface (34) of the application section (36) of the cosmetic filler element (24) is in stepless alignment with the outer surface (32) of the tubular filler-element retaining part (26), the tubular filler-element retaining part (26) is provided in the housing front part (14) such that it can be moved axially in a manner secured against rotation and is provided with an externally threaded element (50) on its rear end section (48) which projects out of the rear of the housing front part (14), and the housing shank (12) is designed with an internally threaded section (16) in which the externally threaded element (50) of the tubular filler-element retaining part (26) is provided such that it can be moved with screwing action, characterized in that the application section (36) of the cosmetic filler element (24) extends without play through the housing opening (40) of the housing front part (14), the application section (36) of the cosmetic filler element (24) has a constant diameter which is from 2 to 6 mm, the tubular filler-element retaining part (26) is of a length (l 1) which is slightly greater than the longitudinal extent (l 2) of the housing front part (14), and the externally threaded element (50) is designed with a resiliently compliant over-turning safeguard (54).

2. Cosmetic stick according to Claim 1, characterized in that the front section (44) of the tubular filler-element retaining part (26) is designed with fixing elements (46) for the cosmetic filler element (24).

3. Cosmetic stick according to Claim 1 or 2, characterized in that the tubular filler-element retaining part (26) is sealed at its rear end section (48) by a sealing element (56).

## Revendications

1. Bâton cosmétique comprenant un fût de boîtier (12), une portion antérieure de boîtier (14) réunie au fût de boîtier (12), un élément de manoeuvre (22) destiné à provoquer le déplacement d'une mine de cosmétique (24) par rapport à un orifice de boîtier (40) de la portion antérieure de boîtier (14), lequel constitue une portion tubulaire de maintien de mine (26), montée mobile axialement de façon à être réglable vers l'extérieur de la portion antérieure de boîtier (14) et en retour, dans lequel la mine de cosmétique (24) dépassant par une section d'application (36) à l'extérieur de la portion tubulaire de maintien de mine (26) est fixée par une section postérieure de fixation (42) dans la portion tubulaire de maintien de mine (26), la surface périphérique (34) de la section d'application (36) de la mine de cosmétique (24) est au même niveau sans décalage que la surface externe (32) de la portion tubulaire de maintien de mine (26), la portion tubulaire de maintien de mine (26) est mobile de façon réglable axialement dans la portion antérieure de boîtier (14), mais est empêchée de prendre un mouvement rotatif, et présente à sa section terminale (48) dépassant vers l'extérieur et vers l'arrière de la portion antérieure de boîtier (14), un élément fileté extérieurement (50), et le fût de boîtier (12) présente une section filetée intérieurement (16), dans laquelle peut se visser l'élément fileté extérieurement (50) de la portion tubulaire de maintien de mine (26),
**caractérisé en ce que**
la section d'application (56) de la mine de cosmétique s'étend librement sans jeu à travers l'orifice de boîtier (40) de la portion antérieure de boîtier (14), la section d'application (36) de la mine de cosmétique (24) présente un diamètre constant représentant 2 à 6 mm, la portion tubulaire de maintien de mine (26) présente une longueur (l 1) qui est légèrement plus grande que le développement longitudinal (l 2) de la portion antérieure de boîtier (14) et l'élément fileté extérieurement (50) présente une sécurité souple élastiquement (54) contre les dépassements de rotation.

2. Bâton cosmétique selon la revendication 1,
**caractérisé en ce que**
la section antérieure (44) de la portion tubulaire de maintien de mine (26) comporte des éléments de fixation (46) pour la mine de cosmétique (24).

3. Bâton cosmétique selon la revendication 1 ou 2,
**caractérisé en ce que**
la portion tubulaire de maintien de mine (26) est obturée à sa section terminale postérieure (48) par un élément d'étanchéisation (56).
